# EUROPÄISCHE PATENTSCHRIFT

(11) **EP 4 178 040 B1**
(45) Veröffentlichungstag und Bekanntmachung des Hinweises auf die Patenterteilung: **26.02.2025**
(21) Anmeldenummer: 22205054.4
(22) Anmeldetag: 02.11.2022
(51) Int. Cl.: H01R 4/2483, H01R 4/36

(54) **KABELABZWEIGKLEMME ZUM ELEKTRISCHEN VERBINDEN EINES HAUPTLEITERS MIT EINEM ABZWEIGLEITER**
CABLE TAPPING CLAMP FOR ELECTRICALLY CONNECTING A MAIN CONDUCTOR TO A BRANCH CONDUCTOR
BORNE DE DÉRIVATION POUR LA CONNEXION ÉLECTRIQUE D'UN CONDUCTEUR PRINCIPAL À UN CONDUCTEUR DE DÉRIVATION

(30) Priorität: 05.11.2021 DE 102021128799
(43) Veröffentlichungstag der Anmeldung: 10.05.2023
(73) Patentinhaber: Arcus Elektrotechnik Alois Schiffmann GmbH, 81673 München (DE)
(72) Erfinder: Amann, Peter, 82008 Unterhaching (DE); Ordner, Gerd, 84478 Waldkraiburg (DE)
(74) Vertreter: Meissner Bolte Partnerschaft mbB

(56) Entgegenhaltungen:
- DE-A1- 3 709 841
- US-A- 3 191 139
- US-A- 5 816 844

## Beschreibung

Die vorliegende Erfindung betrifft eine Kabelabzweigklemme zum elektrischen Verbinden eines insbesondere isolierten Hauptleiters mit einem Abzweigleiter.

Um beispielsweise Elektroanlagen einzelner Verbraucher an ein Haupt- oder Stammkabel anzuschließen, welches in der Nähe des Verbrauchers verlegt wird oder bereits verlegt wurde, ist es allgemein bekannt, sogenannte Abzweigmuffen einzubauen. In den Abzweigmuffen wird mindestens ein Leiter des Abzweigkabels über eine Kabelabzweigklemme mit dem entsprechenden Leiter des Stammkabels bzw. des Hauptleiters verbunden. Dazu sind die Isolier- und Schutzschichten der Kabel (Leiterisolierung, Zwickelfüllung und Kabelmantel) teilweise zu entfernen und nach dem Klemmen durch die Isolierung der Muffe wiederherzustellen. Als Klemmen werden dafür Einzelklemmen und so genannte Kompaktabzweigklammen eingesetzt.

Kabelabzweigklemmen der hier berücksichtigten Art weisen in der Regel eine primärisolationsdurchdringende Kontaktklemme mit mindestens einer in einem Klemmkörper geführten Kontaktschraube und einer zumindest bereichsweise der Stirnseite der Kontaktschraube gegenüberliegenden Vorrichtung zum Schneiden der Primärisolation einer Ader des Hauptleiters auf. Die Vorrichtung zum Schneiden der Primärisolation einer Ader des Hauptleiters weist in der Regel entsprechende Schneidkanten auf, die dazu bestimmt sind, die Isolierung des Hauptleiters zu durchdringen, um eine elektrische Verbindung mit dem elektrischen Leiter des Hauptleiters herzustellen.

Unter dem hier verwendeten Begriff "Primärisolation" ist die Isolation der einzelnen Adern, insbesondere eines mehradrigen Kabels zu verstehen. Die Primärisolation besteht aus einem elektrisch isolierenden Material, insbesondere Kunststoff und/oder Papier, wobei es jedoch häufig vorkommt, dass sich die für die Primärisolation eingesetzten Kunststoffmaterialien von Kabel zu Kabel im Hinblick auf das Kunststoffmaterial und/oder im Hinblick auf die Stärke (Dicke) der Kunststoffisolation unterscheiden. Gerade in jüngerer Zeit werden zunehmend Kabel eingesetzt, dessen Adern mit nur einer relativ dünnen Primärisolation versehen sind, um so Material einsparen zu können.

Abgesehen von den unterschiedlichen Stärken (Dicken) der als Primärisolation verwendeten Kunststoffisolation weisen die üblicherweise als Primärisolation eingesetzten Kunststoff- und/oder Papiermaterialien unterschiedliche mechanische und thermische Eigenschaften auf, die einen Einfluss auf die für ein Eindringen und Durchdringen der Schneidkanten einer Kabelabzweigklemme notwendige Kraft haben.

Die üblicherweise bei Kabelabzweigklemmen zum Einsatz kommenden Schneidkanten zum Schneiden der Primärisolation einer Ader eines Hauptleiters sind in der Regel im Hinblick auf den elektrischen Leiter des Hauptleiters zu "aggressiv" ausgeführt, da die Schneiden beim Kontaktieren des Hauptleiters nicht nur die Primärisolation durchdringen, sondern auch die Gefahr besteht, dass der Innenleiter des Hauptleiters beschädigt bzw. durchdringt wird.

Die Druckschrift US 5,816,844 A betrifft eine Kabelabzweigklemme nach dem Oberbegriff des unabhängigen Patentanspruchs 1.

Die Druckschrift DE 37 09 841 A1 betrifft eine Kabelabzweigklemme mit einem durch einen Ringteil gebildeten Aufnahmeraum für einen unter Spannung zu kontaktierenden Kabel-Hauptleiter, und mit einem länglichen Kontaktteil, in welchem zum Durchdringen der Isolation des Hauptleiters eine bis in den Aufnahmeraum verlaufende und eine Frässchraube führende Gewindebohrung angelegt ist. In einer seitlichen Verlängerung des Kontaktteils ist ein Klemmkanal zur Aufnahme und zum Kontaktieren des Leiterendes eines Abzweigleiters angelegt.

Der vorliegenden Erfindung liegt die Aufgabe zu Grunde, eine Kabelabzweigklemme zum elektrischen Verbinden eines insbesondere isolierten Hauptleiters mit einem Abzweigleiter anzugeben, wobei das Risiko minimiert ist, dass beim galvanischen Kontaktieren des Innenleiters des Hauptleiters dieser geschwächt oder in unangemessener Weise beschädigt wird.

Diese Aufgabe wird durch den Gegenstand des unabhängigen Patentanspruchs 1 gelöst, der eine Kabelabzweigklemme betrifft, die ein eine Druckschraube für den Hauptleiter führendes Kopfstück und ein mit dem Kopfstück lösbar befestigtes, bügelförmiges Widerlager aufweist, gegen welches sich der Hauptleiter abstützt. In dem Kopfstück ist eine insbesondere als Bohrung ausgeführte Aufnahme für den Abzweigleiter ausgeführt.

Gemäß Ausführungsvarianten der Kabelabzweigklemme ist vorgesehen, dass das bügelförmige Widerlager zumindest in einem dem Kopfstück gegenüberliegenden Bereich mindestens eine und vorzugsweise eine Vielzahl von insbesondere pyramidenförmigen Schneidzähne aufweist.

Durch die Verwendung von einzelnen Schneidzähnen, die insbesondere zumindest im Wesentlichen pyramidenförmig ausgeführt sind, ist einerseits eine zuverlässige galvanische Kontaktierung des Innenleiters des Hauptleiters möglich, und zwar selbst bei unterschiedlichen Ausgestaltungen der Primärisolation des Hauptleiters, ohne dass jedoch die Gefahr besteht, dass beim galvanischen Kontaktieren des Innenleiters des Hauptleiters dieser geschwächt oder gar selbst durchdrungen wird.

Gemäß der Erfindung weist die Kabelabzweigklemme ein eine Druckschraube für den Hauptleiter führendes Kopfstück und das mit dem Kopfstück lösbar befestigtes, bügelförmiges Widerlager auf, gegen welches sich der Hauptleiter abstützt, wobei in dem Kopfstück eine insbesondere als Bohrung ausgeführte Aufnahme für den Abzweigleiter ausgeführt ist.

Die Kabelabzweigklemme gemäß der Erfindung zeichnet sich insbesondere dadurch aus, dass die Druckschraube als Frässchraube ausgebildet ist und einen dem Hauptleiter zugewandten kugelkalottenförmigen Endbereich aufweist, wobei in dem kugelkalottenförmigen Endbereich der Druckschraube eine kreisförmige Ausnehmung ausgebildet ist.

Gemäß der Erfindung ist die insbesondere kreisförmige Ausnehmung mit Bezug zur Längsachse der Druckschraube konzentrisch ausgeführt.

Die kreisförmige Ausnehmung ist als ein in dem kugelkalottenförmigen Endbereich der Druckschraube ausgeführtes Sackloch ausgebildet und definiert umfangsmäßig zumindest bereichsweise eine Schneidkante zum Durchdringen einer Isolation des Hauptleiters. Dabei bildet das Sackloch ein Reservoir zur Aufnahme der mit der Schneidkante separierten Isolation des Hauptleiters aus. Mit anderen Worten, das in dem kugelkalottenförmigen Endbereich der Druckschraube ausgeführte Sackloch nimmt beim Kontaktieren des Innenleiters des Hauptleiters zumindest einen Teil der mit Hilfe der als Frässchraube ausgeführten Druckschraube ausgestanzten Primärisolation des Hauptleiters auf. Der kugelkalottenförmige Endbereich der Druckschraube dient insbesondere dazu, das Isolationsmaterial des Hauptleiters, welches nicht von dem als Reservoir dienenden Sackloch aufgenommen ist, radial nach außen zu verdrängen.

Daher bietet die Kabelabzweigklemme gemäß der Erfindung eine leicht zu realisierende aber dennoch effektive Weise, reproduzierbar einen Hauptleiter galvanisch an der Kabelabzweigklemme anzuschließen.

Wie bereits ausgeführt, kann das bügelförmige Widerlager der Kabelabzweigklemme in einem dem Kopfstück gegenüberliegenden Bereich mindestens eine und vorzugsweise eine Vielzahl von insbesondere pyramidenförmigen Schneidzähne aufweisen. Diese Schneidzähne sind insbesondere auf einem Metallband angeordnet, welches in einen von dem bügelförmigen Widerlager ausgebildeten Bügelbereich insbesondere austauschbar eingelegt ist.

Diese Ausgestaltung ermöglicht es, die Schneidzähne des insbesondere bügelförmigen Widerlagers in einer möglichst effizienten Weise an unterschiedlich ausgeführte Primärisolationen des Hauptleiters anzupassen, um die Primärisolation wirksam durchdringen und die Ader bzw. den Innenleiter des Hauptleiters galvanisch kontaktieren zu können.

Gemäß Ausführungsformen der erfindungsgemäßen Kabelabzweigklemme weist das bügelförmige Widerlager einen im Querschnitt zumindest im Wesentlichen U-förmigen Bügel auf, zwischen dessen Schenkeln der Hauptleiter eingelegt oder einlegbar ist, wobei das Kopfstück der Kabelabzweigklemme mindestens eine Nut aufweist, in welche eine hakenförmige Gratleiste des Widerlagers eingreift.

Mit anderen Worten, bevorzugt ist die Kabelabzweigklemme zweiteilig ausgeführt, wobei der Hauptleiter zwischen den Schenkeln des U-förmigen Bügels eingelegt werden kann, und wobei anschließend das Kopfstück der Kabelabzweigklemme lösbar mit dem U-förmigen Bügel des bügelförmigen Widerlagers verbunden wird.

Gemäß einem weiteren (nicht beanspruchten) Aspekt betrifft die Offenbarung eine Kabelabzweigklemme, welche ein eine Druckschraube für einen Hauptleiter führendes Kopfstück und ein mit dem Kopfstück insbesondere lösbar befestigtes, insbesondere bügelförmiges Widerlager aufweist, gegen welches sich der Hauptleiter abstützt.

Die Kabelabzweigklemme gemäß diesem Aspekt der Offenbarung zeichnet sich insbesondere dadurch aus, dass zum Ansatz eines Werkzeugs, insbesondere eines Schraubendrehers oder eines Schraubenschlüssels, der Druckschraube ein Druckschraubenantrieb zugeordnet ist, welcher mit einem Schaftbereich der Druckschraube an einem dem Hauptleiter abgewandten Endbereich der Druckschraube verbunden ist.

Der Druckschraubenantrieb ist insbesondere als ein vorzugsweise aus einem Kunststoffmaterial gebildetes und mit dem Schaftbereich der Druckschraube vorzugsweise über eine kraft- und/oder formschlüssige Verbindung, insbesondere über eine Steckverbindung, verbindbares Bauteil ausgeführt.

Indem der Druckschraubenantrieb der Kabelabzweigklemme vorzugsweise aus einem Kunststoffmaterial gebildet ist, ist die Kabelabzweigklemme insbesondere leichter ausgestaltbar im Vergleich zu herkömmlichen Kabelabzweigklemmen, bei denen der Druckschraubenantrieb selber aus dem gleichen Material gebildet ist, wie dem Material der Druckschraube.

Gemäß Ausgestaltungen der erfindungsgemäßen Kabelabzweigklemme ist vorgesehen, dass in einem Körper des Druckschraubenantriebs eine Sollbruchstelle, insbesondere in Gestalt einer Materialverjüngung beispielsweise in Form einer Kerbe, Perforation oder Ritzspur, ausgebildet ist, welche ausgeführt ist, bei einem vorab festgelegten oder festlegbaren und von dem Druckschraubenantrieb auf den Schaftbereich der Druckschraube ausgeübten Drehmoment derart anzusprechen, dass eine Wirkverbindung zwischen dem Druckschraubenantrieb und der Druckschraube getrennt wird.

Diese Ausgestaltung liefert den entscheidenden Vorteil, dass beim Ansprechen der Sollbruchstelle des Druckschraubenantriebs eine saubere Bruchstelle erzielbar ist, was Vorteile mit sich bringt, wenn anschließend die Kabelabzweigklemme in einer entsprechenden Kabelabzweigmuffe einzubauen ist.

Nachfolgend wird unter Bezugnahme auf die beiliegenden Zeichnungen eine bevorzugte Ausführungsform der Erfindung näher beschrieben.

Es zeigen:
- FIG. 1: schematisch und in einer teil-transparenten isometrischen Ansicht eine exemplarische Ausführungsform der erfindungsgemäßen Kabelabzweigklemme ohne einen Hauptleiter; und
- FIG. 2: schematisch und in einer teilweise transparenten, isometrischen Schnittansicht die exemplarische Ausführungsform der erfindungsgemäßen Kabelabzweigklemme gemäß FIG. 1 mit einem von der Kabelabzweigklemme kontaktierten Hauptleiter.

Die in FIG. 1 und FIG. 2 dargestellte Kabelabzweigklemme 1 besteht aus einem aus beispielsweise Messing hergestellten Kopfstück 6, welches eine Druckschraube 2 für den galvanisch zu kontaktierenden Hauptleiter 100 führt. Darüber hinaus weist die Kabelabzweigklemme 1 ein mit dem Kopfstück 6 insbesondere lösbar befestigtes, insbesondere bügelförmiges Widerlager 7 auf, gegen welches sich der Hauptleiter 100 abstützt.

Das insbesondere bügelförmige Widerlager 7 weist einen im Querschnitt zumindest im Wesentlichen U-förmigen Bügel auf, zwischen dessen Schenkeln der Hauptleiter 100 eingelegt oder einlegbar ist.

Insbesondere ist das Kopfstück 6 mit dem bügelförmigen Widerlager 7 lösbar verbunden. Hierzu weist bei der in den Zeichnungen dargestellten Ausführungsform das Kopfstück 6 entsprechende Nuten 9 auf, in welche jeweils eine hakenförmige Gratleiste 10 des Widerlagers 7 eingreift.

In dem Kopfstück 6 der Kabelabzweigklemme 1 ist ferner eine insbesondere als Bohrung ausgeführte Aufnahme 14 für einen Abzweigleiter ausgeführt.

Die erfindungsgemäße Kabelabzweigklemme 1, wie sie anhand einer exemplarischen Ausführungsform in den beiliegenden Zeichnungen gezeigt ist, zeichnet sich insbesondere dadurch aus, dass das insbesondere bügelförmige Widerlager 7 zumindest in einem dem Kopfstück 6 gegenüberliegenden Bereich insbesondere pyramidenförmige Schneidzähne 8 aufweist, mit Hilfe welcher wirkungsvoll die Primärisolation des Hauptleiters 100 durchdrungen werden kann.

In diesem Zusammenhang bietet es sich an, dass die pyramidenförmigen Schneidzähne 8 auf einem Metallband angeordnet sind, welches in einen von dem insbesondere bügelförmigen Widerlager 7 ausgebildeten Bügelbereich vorzugsweise austauschbar eingelegt ist.

Die in den Zeichnungen gezeigte exemplarische Ausführungsform der erfindungsgemäßen Kabelabzweigklemme 1 zeichnet sich insbesondere ferner dadurch aus, dass die von dem Kopfstück 6 der Kabelabzweigklemme 1 geführte Druckschraube 2 als Frässchraube ausgebildet ist und einen dem Hauptleiter 100 zugewandten kugelkalottenförmigen Endbereich 3 aufweist, wobei in dem kugelkalottenförmigen Endbereich 3 der Druckschraube 2 eine insbesondere kreisförmige Ausnehmung 4 ausgebildet ist.

Die insbesondere kreisförmige Ausnehmung 4 in dem kugelkalottenförmigen Endbereich 3 der Druckschraube 2 ist vorzugsweise mit Bezug zur Längsachse der Druckschraube 2 konzentrisch ausgebildet.

Die insbesondere kreisförmige Ausnehmung 4 in dem kugelkalottenförmigen Endbereich 3 der Druckschraube 2 ist bei der in den Zeichnungen gezeigten Ausführungsform als ein in dem kugelkalottenförmigen Endbereich 3 der Druckschraube 2 ausgeführtes Sackloch 5 ausgebildet und definiert umfangsmäßig zumindest bereichsweise eine Schneidkante zum Durchdringen einer Isolation des Hauptleiters 100. Das Sackloch 5 selber bildet dabei ein Reservoir zur Aufnahme der mit der Schneidkante separierten Isolation des Hauptleiters 100 aus.

Zum Ansatz eines Werkzeugs, insbesondere eines Schraubendrehers oder eines Schraubenschlüssels, ist der Druckschraube 2 ein Druckschraubenantrieb 11 zugeordnet, welcher mit einem Schaftbereich 13 der Druckschraube 2 an einem dem Hauptleiter 100 abgewandten Endbereich 3 der Druckschraube 2 verbunden ist.

Der Druckschraubenantrieb 11 ist dabei als ein insbesondere aus einem Kunststoffmaterial gebildetes und mit dem Schaftbereich 13 der Druckschraube 2 vorzugsweise über eine kraft- und/oder formschlüssige Verbindung, insbesondere über eine Steckverbindung, verbindbares Bauteil ausgeführt.

In einem Körper des Druckschraubenantriebs 11 ist eine Sollbruchstelle 12, insbesondere in Gestalt einer Materialverjüngung beispielsweise in Form einer Kerbe, Perforation oder Ritzspur, ausgebildet, welche ausgeführt ist, bei einem vorab festgelegten oder festlegbaren und von dem Druckschraubenantrieb 11 auf den Schaftbereich 13 der Druckschraube 2 ausgeübten Drehmoment derart anzusprechen, dass eine Wirkverbindung zwischen dem Druckschraubenantrieb 11 und der Druckschraube 2 getrennt wird.

Die Erfindung ist nicht auf die in den Zeichnungen gezeigte exemplarische Ausführungsform der erfindungsgemäßen Kabelabzweigklemme 1 beschränkt, sondern wird lediglich durch die Ansprüche eingeschränkt.

### Bezugszeichenliste

- 1: Kabelabzweigklemme
- 2: Druckschraube
- 3: kugelkalottenförmiger Endbereich der Druckschraube
- 4: kreisförmige Ausnehmung
- 5: Sackloch/Reservoir
- 6: Kopfstück
- 7: Widerlager
- 8: Schneidzahn
- 9: Nut des Kopfstücks
- 10: Gratleiste des Widerlagers
- 11: Druckschraubenantrieb
- 12: Sollbruchstelle
- 13: Schaftbereich der Druckschraube
- 14: Aufnahme für einen Abzweigleiter

- 100: Hauptleiter

## Patentansprüche

1. Kabelabzweigklemme (1) zum elektrischen Verbinden eines insbesondere isolierten Hauptleiters (100) mit einem Abzweigleiter, wobei die Kabelabzweigklemme (1) Folgendes aufweist:
- ein eine Druckschraube (2) für den Hauptleiter (100) führendes Kopfstück (6); und
- ein mit dem Kopfstück (6) lösbar befestigtes, bügelförmiges Widerlager (7), gegen welches sich der Hauptleiter (100) abstützt;
wobei in dem Kopfstück (6) eine insbesondere als Bohrung ausgeführte Aufnahme (14) für den Abzweigleiter ausgeführt ist,
**dadurch gekennzeichnet, dass**
die Druckschraube (2) als Frässchraube ausgebildet ist und einen dem Hauptleiter (100) zugewandten kugelkalottenförmigen Endbereich (3) aufweist, wobei in dem kugelkalottenförmigen Endbereich (3) der Druckschraube (2) eine kreisförmige Ausnehmung (4) ausgebildet ist,
wobei die kreisförmige Ausnehmung (4) mit Bezug zur Längsachse der Druckschraube (2) konzentrisch ausgebildet ist, wobei die kreisförmige Ausnehmung (4) als ein in dem kugelkalottenförmigen Endbereich (3) der Druckschraube (2) ausgeführtes Sackloch (5) ausgebildet ist und umfangsmäßig zumindest bereichsweise eine Schneidkante zum Durchdringen einer Isolation des Hauptleiters (100) definiert, und wobei das Sackloch (5) ein Reservoir zur Aufnahme der mit der Schneidkante separierten Isolation des Hauptleiters (100) ausbildet.

2. Kabelabzweigklemme (1) nach Anspruch 1,
wobei das bügelförmige Widerlager (7) zumindest in einem dem Kopfstück (6) gegenüberliegenden Bereich mindestens eine und vorzugsweise eine Vielzahl von insbesondere pyramidenförmigen Schneidzähne (8) aufweist.

3. Kabelabzweigklemme (1) nach Anspruch 1 oder 2,
wobei der mindestens eine insbesondere pyramidenförmige Schneidzahn (8) und vorzugsweise die Vielzahl von insbesondere pyramidenförmigen Schneidzähne (8) auf einem Metallband angeordnet sind, welches in einen von dem bügelförmigen Widerlager (7) ausgebildeten Bügelbereich eingelegt, und vorzugsweise austauschbar eingelegt ist.

4. Kabelabzweigklemme (1) nach einem der Ansprüche 1 bis 6,
wobei das bügelförmige Widerlager (7) einen im Querschnitt zumindest im Wesentlichen U-förmigen Bügel aufweist, zwischen dessen Schenkeln der Hauptleiter (100) eingelegt oder einlegbar ist, und wobei das Kopfstück (6) mindestens eine Nut (9) aufweist, in welche eine hakenförmige Gratleiste (10) des Widerlagers (7) eingreift.

5. Kabelabzweigklemme (1) nach einem der Ansprüche 1 bis 7,
wobei zum Ansatz eines Werkzeugs, insbesondere eines Schraubendrehers oder eines Schraubenschlüssels, der Druckschraube (2) ein Druckschraubenantrieb (11) zugeordnet ist, welcher mit einem Schaftbereich (13) der Druckschraube (2) an einem dem Hauptleiter (100) abgewandten Endbereich (3) der Druckschraube (2) verbunden ist, wobei der Druckschraubenantrieb (11) als ein insbesondere aus einem Kunststoffmaterial gebildetes und mit dem Schaftbereich (13) der Druckschraube (2) vorzugsweise über eine kraftschlüssige Verbindung, insbesondere über eine Steckverbindung, verbindbares Bauteil ausgeführt ist.

6. Kabelabzweigklemme (1) nach Anspruch 5,
wobei in einem Körper des Druckschraubenantriebs (11) eine Sollbruchstelle (12), insbesondere in Gestalt einer Materialverjüngung beispielsweise in Form einer Kerbe, Perforation oder Ritzspur, ausgebildet ist, welche ausgebildet ist, bei einem vorab festgelegten oder festlegbaren und von dem Druckschraubenantrieb (11) auf den Schaftbereich (13) der Druckschraube (2) ausgeübten Drehmoment derart anzusprechen, dass eine Wirkverbindung zwischen dem Druckschraubenantrieb (11) und der Druckschraube (2) getrennt wird.

## Claims

1. Cable tapping clamp (1) for electrically connecting an, in particular, insulated main conductor (100) to a branch conductor, the cable tapping clamp (1) comprising:
- a head piece (6) guiding a pressure screw (2) for the main conductor (100); and
- a bow-shaped abutment (7) releasably connected to the head piece (6), the main conductor (100) being supported against said abutment;
wherein a receptacle (14), which is configured in particular as a bore for the branch conductor, is configured in the head piece (6),
**characterized in that**
the pressure screw (2) is formed as a milling screw and has a spherical cap-shaped end region (3) facing the main conductor (100), wherein a circular recess (4) is formed in the spherical cap-shaped end region (3) of the pressure screw (2) , the circular recess (4) being concentric with respect to the longitudinal axis of the pressure screw (2), the circular recess (4) being designed as a blind hole (5) made in the spherical cap-shaped end region (3) of the pressure screw (2) and defining peripherally a cutting edge, at least in some regions, for penetrating an insulation of the main conductor (100), and the blind hole (5) forming a reservoir for receiving the insulation of the main conductor (100), which is separated by means of the cutting edge.

2. Cable tapping clamp (1) according to claim 1,
wherein the bow-shaped abutment (7) has at least one and preferably a plurality of in particular pyramidal cutting teeth (8) at least in a region lying opposite the head piece (6).

3. Cable tapping clamp (1) according to claim 1 or 2,
wherein the at least one in particular pyramidal cutting tooth (8), and preferably the plurality of in particular pyramidal cutting teeth (8) are arranged on a metal band which is inserted, and preferably interchangeably inserted, into a bow area formed by the bow-shaped abutment (7).

4. Cable tapping clamp (1) according to one of claims 1 to 6,
wherein the bow-shaped abutment (7) has a bow which is at least substantially U-shaped in cross-section and between the legs of which the main conductor (100) is inserted or insertable, and wherein the head piece (6) has at least one groove (9) in which a hook-shaped burr strip (10) of the abutment (7) engages.

5. Cable tapping clamp (1) according to one of the claims 1 to 7,
wherein a pressure screw drive (11) is associated with the pressure screw (2) for the attachment of a tool, in particular a screwdriver or a wrench, which pressure screw drive (11) is connected by a shaft region (13) of the pressure screw (2) to an end region (3) of the pressure screw (2) facing away from the main conductor (100), the pressure screw drive (11) being designed as a component which is formed in particular from a plastic material and can be connected to the shaft region (13) of the pressure screw (2) preferably via a force-fitting connection, in particular via a plugin connection.

6. Cable tapping clamp (1) according to claim 5,
wherein a predetermined breaking point (12), in particular in the form of a material taper, for example in the form of a notch, perforation or scratch mark, is formed in a body of the pressure screw drive (11), which predetermined breaking point is designed to respond, at a predetermined or determinable torque exerted by the pressure screw drive (11) on the shaft region (13) of the pressure screw (2) in such a way that an operative connection between the pressure screw drive (11) and the pressure screw (2) is disconnected.

## Revendications

1. Borne de dérivation pour câble (1) pour une connexion électrique d'un conducteur principal (100) en particulier isolé, à un conducteur de dérivation, la borne de dérivation pour câble (1) présentant les éléments suivants :
- une pièce de tête (6) guidant une vis de serrage (2) pour le conducteur principal (100) ; et
- un palier de butée (7) en forme d'étrier, fixé de manière détachable à la pièce de tête (6), contre laquelle le conducteur principal (100) est en appui ;
dans laquelle, dans la pièce de tête (6), un logement (14) réalisé en particulier en tant que perçage est réalisé pour le conducteur de dérivation,
**caractérisé en ce que**
la vis de serrage (2) est formée en tant que vis fraisée et présente une zone d'extrémité (3) en forme de calotte sphérique tournée vers le conducteur principal (100), dans laquelle un évidement (4) circulaire est formé dans la zone d'extrémité (3) en forme de calotte sphérique de la vie de serrage (2), dans laquelle l'évidement (4) circulaire est formé de manière concentrique par rapport à l'axe longitudinal de la vis de serrage (2), dans laquelle l'évidement (4) circulaire est formé en tant que trou borgne (5) réalisé dans la zone d'extrémité (3) en forme de calotte sphérique de la vis de serrage (5) et définit sur sa conférence, au moins dans certaines zones, une arête de coupe destinée à pénétrer dans une isolation du conducteur principal (100), et dans laquelle le trou borgne (5) forme un réservoir pour loger l'isolation, séparée avec l'arête de coupe, du conducteur principal (100).

2. Borne de dérivation pour câble (1) selon la revendication 1,
dans laquelle le palier de butée (7) en forme d'étrier présente, au moins dans une zone opposée à la pièce de tête (6), au moins une et de préférence une pluralité de dents de coupe (8) en particulier de forme pyramidale.

3. Borne de dérivation pour câble (1) selon la revendication 1 ou 2,
dans laquelle ladite au moins une dent de coupe (8) en particulier de forme pyramidale et de préférence la pluralité de dents de coupe (8) en particulier de forme pyramidale sont agencées sur une bande métallique qui est insérée, et de préférence insérée de manière amovible, dans l'une des zones d'étrier formées par le palier de butée (7) en forme d'étrier.

4. Borne de dérivation pour câble (1) selon l'une quelconque des
revendications 1 à 6,
dans laquelle le palier de butée (7) en forme d'étrier présente un étrier au moins sensiblement en forme de U dans la section transversale, entre les branches duquel le conducteur principal (100) est inséré ou peut être inséré, et dans laquelle la pièce de tête (6) présente au moins une rainure (9) dans laquelle une barre de renfort (10), en forme de crochet, du palier de butée (7) s'engage.

5. Borne de dérivation pour câble (1) selon l'une quelconque des
revendications 1 à 7,
dans laquelle, pour l'utilisation d'un outil, en particulier d'un tournevis ou d'une clé à vis, un entraînement de vis de serrage (11) est associé à la vis de serrage (2), lequel est relié à une zone de tige (13) de la vis de serrage (2) au niveau de la zone d'extrémité (3), détournée du conducteur principal (100), de la vis de serrage (2), dans laquelle l'entraînement de vis de serrage (11) est réalisé en tant que composant formé en matière plastique et pouvant être relié à la zone de tige (13) de la vie de serrage (2) de préférence via une connexion par coopération de forme, en particulier via une connexion à fiche.

6. Borne de dérivation pour câble (1) selon la revendication 5,
dans laquelle, dans le corps de l'entraînement de vis de serrage (11), un point de rupture (12) est formé, en particulier comme rétrécissement de matériau, par exemple sous la forme d'une encoche, d'une perforation ou d'une fissure, lequel est formé pour réagir de telle sorte que, lorsqu'un couple défini ou pouvant être défini au préalable est exercé par l'entraînement de vis de serrage (11) sur la zone de tige (13) de la vis de serrage (2), une connexion active entre l'entraînement de vis de serrage (11) et la vis de serrage (2) est séparée.
